# EUROPÄISCHE PATENTSCHRIFT

(11) **EP 1 652 450 B1**
(45) Veröffentlichungstag und Bekanntmachung des Hinweises auf die Patenterteilung: **14.05.2008**
(21) Anmeldenummer: 05023370.9
(22) Anmeldetag: 26.10.2005
(51) Int. Cl.: A47B 13/02, A47B 17/00

(54) **Bausatz zur Herstellung von Tischen**
Kit for making tables
Kit pour monter des tables

(30) Priorität: 27.10.2004 DE 202004016604 U; 16.12.2004 DE 202004019411 U
(43) Veröffentlichungstag der Anmeldung: 03.05.2006
(73) Patentinhaber: Sander, Armin, 90763 Fürth (DE)
(72) Erfinder: Sander, Armin, 90763 Fürth (DE); Schmidt, Christopher, 90419 Nürnberg (DE)
(74) Vertreter: Tergau & Pohl Patentanwälte

(56) Entgegenhaltungen:
- DE-A1- 19 733 435
- DE-U1- 20 009 926
- DE-U1- 29 806 470
- GB-A- 2 395 113

## Beschreibung

Die Erfindung bezieht sich auf einen Bausatz zur Herstellung von Tischen, insbesondere von Bürotischen, gemäß dem Oberbegriff des Anspruchs 1.

Insbesondere bei Büro- oder Schreibtischen bestehen im Wesentlichen bezüglich des die Tisch- oder Arbeitsplatte tragenden Tischgestells hinsichtlich konstruktiver, ergonomischer und/oder optischer Aspekte unterschiedliche Konzepte und Gestaltungsanforderungen. So sind zusätzlich zum klassischen vierbeinigen Tisch häufig auch Tische mit L-, T- oder U-förmigem Gestell gewünscht. Dies erfordert die Bereitstellung einer Vielzahl von Einzel- und/oder Konstruktionsteilen.

Eine aus der DE 200 09 926 U1 bekannte Vorrichtung zum Verbinden einer Tischplatte mit einer Anzahl von Tischbeinen umfasst einen Tischadapter, in den Hülsen zur Aufnahme der Tischbeine an verschiedenen Positionen einsteckbar sind. Eine derartige Rahmenstruktur zum Einstecken von Tischbeinen an unterschiedlichen Positionen ist auch aus der GB 2 396 113 A bekannt.

Der Erfindung liegt die Aufgabe zugrunde, den Aufbau derartiger Tische, insbesondere von Büro- oder Schreibtischen, möglichst weitgehend zu vereinfachen. Zudem soll nur eine möglichst geringe Anzahl einzelner Tischbestandteile erforderlich sein, um eine möglichst große Anzahl verschiedener Gestaltungsformen derartiger Tische herzustellen.

Diese Aufgabe wird erfindungsgemäß gelöst durch die Merkmale des Anspruchs 1. Dazu ist ein Bausatz mit einer Anzahl von Tischbeinen und Verbindungselementen zur Befestigung jedes Tischbeins an einer Tischplatte sowie ein am jeweiligen Tischbein befestigbares Fußstück vorgesehen.

Zur Herstellung unterschiedlicher Gestellkonstruktionen oder -varianten weist das Verbindungselement eine gegenüber einer Auflagefläche zur Tischplatte unter einem Neigungswinkel angeordnete Verbindungsfläche zur Montage des jeweiligen Tischbeins an das Verbindungselement auf. Ebenso weist das Fußstück eine Montagefläche zur Montage an dem Tischbein auf. Das Tischbein selbst weist an dessen beiden stirnseitigen Beinenden zueinander parallele Befestigungsflächen auf, von denen jede wahlweise sowohl an dem Verbindungselement als auch an dem Fußstück anschließbar ist. Dadurch kann das Tischbein an beiden Beinenden mit dem Verbindungselement bzw. mit dem Fußstück verbunden werden.

Jede Befestigungsfläche des Tischbeins nimmt zur Achse des jeweils angrenzenden und/oder abgewandten Beinabschnitts einen Anstellwinkel ein, der sich zusammen mit dem Neigungswinkel zu einem rechten Winkel ergänzt. Der Neigungswinkel liegt dabei zweckmäßigerweise zwischen 10° und 15°. Vorzugsweise beträgt der Neigungswinkel 12°.

In besonders vorteilhafter Ausgestaltung weist das Tischbein zwei zueinander unter einem Knickwinkel verlaufende Beinabschnitte auf. Insbesondere hinsichtlich dieser speziellen konstruktiven Ausgestaltung des Tischbeins kann dieses in unterschiedlichen Stellungen, d.h. sowohl mit beiden Beinenden als auch in zumindest zwei unterschiedlichen Drehpositionen mit dem Verbindungselement einerseits und mit dem Fußstück andererseits verbunden werden.

Vorzugsweise sind die unter einem Knickwinkel verlaufenden Beinabschnitte unterschiedlich lang. Der Knickwinkel beträgt dabei zweckmäßigerweise 180° vermindert um den doppelten Neigungswinkel. Auch die Montagefläche des Fußstücks ist zweckmäßigerweise um den Neigungswinkel - bezogen auf die Horizontale bzw. auf die Auflagefläche des Verbindungselementes bei montiertem und aufgestelltem Tisch - schräg gestellt.

In vorteilhafter Weiterbildung weist das Verbindungselement auf der der Auflagefläche für die Tischplatte gegenüberliegenden Montageseite zwei zueinander gegensinnig unter dem Neigungswinkel schräg verlaufende Verbindungsflächen zur Befestigung jeweils eines Tischbeins auf. Das Verbindungselement dient somit zur Befestigung eines Beinpaares, so dass zur Herstellung eines symmetrisch aufgebauten Tisches lediglich zwei gleichartige Verbindungselemente und vier gleichartige Tischbeine bereitzustellen sind.

Das jeweilige Tischbein ist dabei in mindestens zwei Positionen auf der Verbindungsfläche des Verbindungselementes montierbar. Dadurch können die Tischbeine eines Beinpaares in einer Vielzahl von Stellungen an das jeweilige Verbindungselement unter Bildung unterschiedlicher Gestellformen, insbesondere einer T-, U-, A- oder auch einer X-Form, montiert werden. Werden zusätzlich zwei zu einem horizontalen Fußausleger kombinierbare Fußstücke bereitgestellt, die ebenfalls unter dem Neigungswinkel schräggestellte Montageflächen aufweisen, so kann darüber hinaus mit den Tischbeinen und dem Verbindungselement auch eine L-förmige Beinkonstruktion hergestellt werden.

Das Verbindungselement ist zweckmäßigerweise aus aus Blech bestehenden Halbzeugen gefügt. Es kann jedoch auch aus Kunststoff bestehen und z. B. als Spritzgussteil ausgeführt sein, Zweckmäßigerweise umfasst der Bausatz zusätzlich zu den zu einem Fußausleger kombinierbaren Fußstücken auch als Rollen oder als einfache Standfüße ausgebildete Fußstücke. Bei einem als Rolle ausgeführten Fußstück nimmt dessen Montagefläche zur Gierachse, d.h. zu der zur Rollenachse senkrechten Achse einen Anstellwinkel ein, der sich zusammen mit dem Neigungswinkel zu einem rechten Winkel ergänzt. Auch ist beim Standfuß die Montagefläche entsprechen unter dem Neigungswinkel schräg gestellt.

Das Tischbein selbst ist zweckmäßigerweise als Hohlprofil, insbesondere mit quadratischem Querschnitt, ausgebildet. Zudem können auch teleskopartig verlängerbare Tischbeine bereitgestellt werden. Hierzu ist das Tischbein zweckmäßigerweise am vergleichsweise langen Beinabschnitt aufgetrennt und dort mit einem an die Querschnittsform des Tischbeins angepassten Einsatz versehen, entlang dessen die beiden Beinabschnitte gegeneinander verschiebbar sind.

Zur Erhöhung der Stabilität der gesamten Tischkonstruktion ist zweckmäßigerweise mindestens eine Auflagestütze - z. B. in Form einer Traverse - vorgesehen, die in eine Aufnahmehülse des Verbindungselementes einschiebbar oder auf einen Flansch aufschiebbar ist.

Die mit der Erfindung erzielten Vorteile bestehen insbesondere darin, dass durch die Ausgestaltung des Verbindungselements einerseits und des Tischbeins andererseits mit vorzugsweise unter demselben Neigungswinkel schräggestellten Verbindungs- bzw. Befestigungsflächen sowie der geknickten oder abgekröpften Ausgestaltung des Tischbeins selbst ein Bausatz für unterschiedliche Tischgestellvarianten oder -typen mit möglichst wenigen Einzelteilen bereitgestellt ist. Durch das Vorhalten von nur wenigen unterschiedlichen Fußstücken mit ebenfalls unter dem Neigungswinkel schräg gestellten Montageflächen kann die Variantenvielfalt in einfacher Art und Weise erhöht werden.

Nachfolgend werden Ausführungsbeispiele der Erfindung anhand einer Zeichnung näher erläutert. Darin zeigen:
- Fig. 1: in einer Seitenansicht einen erfindungsgemäßen Tisch mit zu einem Beinpaar an ein Verbindungselement montierten Tischbeinen mit Standfuß bzw. Rollenfußstück,
- Fig. 2: in perspektivischer Darstellung das Beinpaar mit alternativer Beinposition und mit einem Fußausleger,
- Fig. 3: in perspektivischer Darstellung einen Bausatz mit unterschiedlichen Tischelementen,
- Fig. 4 und 5: in perspektivischer Darstellung das Verbindungselement in unterschiedlichen Ansichten, und
- Fig. 6 bis 9: in perspektivischer Darstellung aus dem Bausatz hergestellte Tischvarianten mit unterschiedliche gestalteten Tischgestellen.

Einander entsprechende Teile sind in allen Figuren mit den gleichen Bezugszeichen versehen.

Die Figuren 1 und 2 zeigen in einer Seiten- oder Stirnansicht bzw. in perspektivischer Darstellung ein aus einem in Fig. 3 gezeigten Bausatz 1 zusammengesetztes Beinpaar 2, das eine Tischplatte 3 trägt. Das Beinpaar 2 ist aufgebaut aus einem in den Fig. 4 und 5 in unterschiedlichen Ansichten dargestellten Verbindungselement 4, an den zwei Tischbeine 5 lösbar montiert sind.

Bei der Ausführungsform nach Fig. 1 sind die beiden Tischbeine 5 mit deren einem oberen, vergleichsweise kurzen Beinabschnitt 5a zugewandten Befestigungsflächen 6 jeweils an einer äußeren Verbindungsfläche 4a des Verbindungselementes 4 lösbar befestigt. Zur Befestigung sind beispielsweise (nicht dargestellte) Schrauben vorgesehen. Bei der Ausführungsform nach Fig. 2 sind die Tischbeine 5 mit den Befestigungsflächen 6 an innen liegenden Verbindungsflächen 4b des Verbindungselementes 4 lösbar befestigt. Das Verbindungselement 4 weist darüber hinaus zwei weitere, mittlere Verbindungsflächen 4c für die Montage der Tischbeine 5 auf.

Die Verbindungsflächen 4a bis 4c des Verbindungselementes 4 sind gegenüber einer aus Fig. 4 vergleichsweise deutlich ersichtlichen Auflagefläche 4d des Verbindungselementes 4 unter einem Neigungswinkel α schräg verlaufend ausgeführt. Der Neigungswinkel beträgt zweckmäßigerweise α = 12°. Die schräg verlaufenden inneren Verbindungsflächen 4b des Verbindungselementes 4 sind gegenüber den mittleren Verbindungsflächen 4c und den äußeren Verbindungsflächen 4a des Verbindungselementes 4 zur Auflagefläche 4d hin zurückversetzt. Die Verbindungsflächen 4a bis 4c sind jeweils paarweise gegenüberliegend angeordnet, wobei je Verbindungsflächenpaar 4a, 4b und 4c jeweils zwei zueinander gegensinnig unter dem Neigungswinkel α verlaufende Verbindungsflächen 4a, 4b bzw. 4c zur Befestigung jeweils eines Tischbeins 5 vorgesehen sind.

Das Verbindungselement 4 weist zudem zwei an dieses vorzugsweise angeformte Aufnahmehülsen 7 auf, in die rohrförmige Auflagestützen 8 (Fig. 3) als zusätzliche Auflageflächen oder -stützen für die Tischplatte 3 einsteckbar sind.

Wie aus Fig. 1 vergleichsweise deutlich ersichtlich ist, sind sowohl die dem vergleichsweise kurzen Beinabschnitt 5a des jeweiligen Tischbeins 5 zugewandten Befestigungsflächen 6 als auch die diesen gegenüberliegenden und den vergleichsweise langen Beinabschnitten 5b zugewandten Befestigungsflächen 6 unter dem Neigungswinkel α schräg verlaufend ausgeführt. Die beiden Beinabschnitte 5a und 5b des jeweiligen Tischbeins 5 verlaufen zueinander unter einem Knickwinkel γ. Dabei nimmt jede Befestigungsfläche 6 des Tischbeins 5 zur Achse 9, 10 sowohl des jeweils abgewandten Beinabschnitts 5a bzw. 5b als auch zum jeweils angrenzenden Beinabschnitt 5b bzw. 5a einen Anstellwinkel β ein, der sich zusammen mit dem Neigungswinkel α zu einem rechten Winkel (90°) ergänzt. Der Knickwinkel γ zwischen den beiden Beinabschnitten 5a und 5b des Tischbeins 5 beträgt somit γ = 180° - 2α.

Ebenso wie die Verbindungsflächen 4a bis 4c des Verbindungselementes 4 und die beidendseitig des Tischbeins 5 vorgesehenen Befestigungsflächen 6 weisen auch den Bausatz 1 ergänzende Fußstücke 11, 12, 13 unter dem Neigungswinkel α schräg angestellte Montageflächen 14 auf. Diese sind bei den in Fig. 3 gezeigten, in jeweils doppelter Ausführung zu einem Fußausleger 15 (Fig. 2) sich ergänzenden Fußstücken 13 erkennbar. Die Schrägstellung der Montageflächen 16 von als einzelne Stützfüße 11 bzw. als Rollen 12 ausgeführten Fußstücken ist aus Fig. 1 vergleichsweise deutlich ersichtlich. Der in Fig. 3 gezeigte Bausatz 1 ist ergänzt um eine Steckdosenleiste 17, die bei der Ausführungsform nach Fig. 2 zwischen die das Beinpaar 2 bildenden Tischbeine 5 passgenau eingesetzt ist.

In Fig. 1 ist am Beispiel des in dieser Darstellung linken Tischbeins 5 dessen unterschiedliche Positioniermöglichkeit veranschaulicht. Dazu ist das linke Tischbein 5 einerseits in dessen mit dem rechten Tischbein 5 übereinstimmenden oder symmetrischen Position und andererseits in einer um die strichliniert dargestellte Achse D um 180° gedrehten Position dargestellt. Ersichtlich hierbei ist, dass die Position des dort beispielhaft gezeigten Stützfußes 11 in der Verbindung dessen Montagefläche 16 mit der Befestigungsfläche 6 des vergleichsweise langen Beinabschnitts 5b erhalten bleibt, während die Befestigungsfläche 6 am vergleichsweise kurzen Beinabschnitt 5a von der äußeren Verbindungsfläche 4a zur mittleren Verbindungsfläche 4c des Verbindungselementes 4 wechselt.

Bei der Ausführungsform nach Fig. 2 sind die beiden Tischbeine 5 mit deren den kurzen Beinabschnitten 5a zugeordneten Befestigungsflächen 6 an den inneren Verbindungsflächen 4b des Verbindungselementes 4 montiert. An die gegenüberliegenden Befestigungsflächen 6 der vergleichsweise langen Beinabschnitte 5b der beiden Tischbeine 5 sind über die ebenfalls unter dem Neigungswinkel α schräg verlaufenden Montageflächen 14 die zum Fußausleger 15 zusammengesetzten Fußstücke 13 montiert.

Die Fig. 6 bis 9 zeigen mögliche Ausführungs- bzw. Gestaltungsvarianten eines mittels der Komponenten aus dem Baukasten 1 aufgebauten Tisches 18. So zeigt Fig. 6 einen Tisch 18 mit zwei Beinträgern oder -paaren 2 nach Art des in Fig. 1 dargestellten Beinpaares 2 oder Tischgestells. Dort sind jedoch die Tischbeine 5 mittels eines teleskopartigen Auszugs 19 verlängerbar. Hierzu ist das jeweilige Tischbein 5 im Bereich zwischen den beiden Beinabschnitten 5a und 5b unterteilt und mit einem innen liegenden Profilstück 20 versehen. Das Profilstück 20 ist an den im Ausführungsbeispiel quadratischen Querschnitt der als Hohlprofil ausgeführten Tischbeine 5 angepasst. Das durch die beiden Beinträger 2 gebildete Traggestell des Tisches 18 nach Fig. 6 bildet ein U-förmiges Tischgestell.

Bei der Ausführungsform nach Fig. 7 weist der Tisch 18 ein X-förmiges Beingestell mit wiederum zwei Beinpaaren 2 auf. Hierbei sind die beiden Tischbeine 5 des jeweiligen Beinpaares oder Beinträgers 2 mit den kurzen Beinabschnitten 5a über deren Befestigungsflächen 6 an die innen liegenden Verbindungsflächen 4b des Verbindungselementes 4 montiert. Als Fußstützen sind - ebenso wie bei der Ausführungsform nach Fig. 6 - einzelne Stütz- oder Standfüße 11 montiert.

Bei der Ausführungsform nach Fig. 8 sind die Tischbeine 5 mit deren vergleichsweise langen Beinabschnitten 5b über die zugehörigen Befestigungsflächen 6 an die mittleren Verbindungsflächen 4c des jeweiligen Verbindungselementes 4 montiert. Über die Befestigungsflächen 6 der vergleichsweise kurzen Beinabschnitte 5a sind bei jedem Beinträger 2 jeweils ein Standfuß 11 und ein als Rolle 12 ausgeführtes Fußstück mit deren Montageflächen 16 befestigt. Bei dem mit der Rolle 12 als Fußstück versehenen Tischbein 5 nimmt dessen Montagefläche 16 zur Gierachse 21 einen Anstellwinkel δ ein, der sich zusammen mit dem Neigungswinkel α wiederum zu einem rechten Winkel (90°) ergänzt.

Fig. 9 zeigt einen Tisch 18 mit L-förmigem Tischgestell. Hierzu sind an die Beinpaare 2 ein vergleichsweise langes Fußstück 13 und ein vergleichsweise kurzes Fußstück 13 montiert und somit zu einem Fußausleger 15 verbunden. Dabei sind an die jeweiligen, wiederum schräg gestellten Montageflächen 14 die Tischbeine 5 mit den Befestigungsflächen 6 der vergleichsweise kurzen Beinabschnitte 5a derart montiert, dass die vergleichsweise langen Beinabschnitte 5b direkt aneinander liegen. Deren Befestigungsflächen 6 sind an die innen liegenden Verbindungsflächen 4b des Verbindungselementes 4 montiert.

Die in den Fig. 6 bis 9 dargestellten Tische 18 eignen sich besonders als Schreib-, Arbeits- oder Bürotische.

### Bezugszeichenliste

- 1: Bausatz
- 2: Beinpaar
- 3: Tischplatte
- 4: Verbindungselement
- 4a bis 4c: Verbindungsfläche
- 4d: Auflagefläche
- 5: Tischbein
- 5a,5b: Beinabschnitte
- 6: Befestigungsfläche
- 7: Aufnahmehülse
- 8: Auflagestütze
- 9,10: Achse
- 11,12,13: Fußstück
- 14,16: Montagefläche
- 15: Fußausleger
- 17: Steckdosenleiste
- 18: Tisch
- 19: teleskopartiger Auszug
- 20: Profilstück
- 21: Gierachse

- γ: Knickwinkel
- β: Anstellwinkel
- α: Neigungswinkel

## Patentansprüche

1. Bausatz zur Herstellung von Tischen (18), insbesondere von Bürotischen, mit mindestens einem Tischbein (5) und mit einem Verbindungselement (4) zur Befestigung des Tischbeins (5) an einer Tischplatte (3) sowie mit einem am Tischbein (5) befestigbaren Fußstück (11, 12, 13),
- wobei das Verbindungselement (4) eine gegenüber einer Auflagefläche (4d) zur Tischplatte (3) unter einem Neigungswinkel (α) angeordnete Verbindungsfläche (4a bis 4c) zur Montage des Tischbeins (5) aufweist, und
- wobei das Fußstück (11, 12, 13) eine Montagefläche (14, 16) zur Montage an dem Tischbein (5) aufweist,
**dadurch gekennzeichnet,**
- **dass** das Tischbein (5) beidendseitig zueinander parallele Befestigungsflächen (6) aufweist, von denen jede wahlweise sowohl an dem Verbindungselement (4) als auch an dem Fußstück (11, 12, 13) anschließbar ist, und
- **dass** jede Befestigungsfläche (6) des zwei Beinabschnitte (5a, 5b) aufweisenden Tischbeins (5) zur Achse (9, 10) des jeweils abgewandten und/oder angrenzenden Beinabschnitts (5a, 5b) einen Anstellwinkel (β) einnimmt, der sich zusammen mit dem Neigungswinkel (α) zu einem rechten Winkel ergänzt.

2. Bausatz nach Anspruch 1,
**dadurch gekennzeichnet,**
**dass** das Tischbein (5) zwei zueinander unter einem Knickwinkel (γ) verlaufende Beinabschnitte (5a, 5b) aufweist.

3. Bausatz nach Anspruch 2,
**dadurch gekennzeichnet,**
**dass** die unter dem Knickwinkel (γ) verlaufenden Beinabschnitte (5a, 5b) unterschiedlich lang sind.

4. Bausatz nach einem der Ansprüche 1 bis 3,
**dadurch gekennzeichnet,**
**dass** der Neigungswinkel (α) zwischen 10° und 15°, vorzugsweise (12 ± 1)°, beträgt.

5. Bausatz nach einem der Ansprüche 1 bis 4,
**dadurch gekennzeichnet,**
**dass** die Montagefläche (14, 16) des Fußstücks (11, 12, 13) um den Neigungswinkel (α) schräg angestellt ist.

6. Bausatz nach einem der Ansprüche 1 bis 5,
**dadurch gekennzeichnet,**
**dass** das Verbindungselement (4) zwei zueinander gegensinnig unter dem Neigungswinkel (α) verlaufende Verbindungsflächen (4a bis 4c) zur Befestigung jeweils eines Tischbeins (5) aufweist.

7. Bausatz nach einem der Ansprüche 1 bis 6,
**dadurch gekennzeichnet,**
**dass** das Tischbein (5) in mindestens zwei Positionen auf der Verbindungsfläche (4a bis 4c) des Verbindungselement (4) montierbar.

8. Bausatz nach einem der Ansprüche 1 bis 7,
**dadurch gekennzeichnet,**
**dass** zwei zu einem horizontalen Fußausleger (15) kombinierbare Fußstücke (13) vorgesehen sind.

9. Bausatz nach einem der Ansprüche 1 bis 7,
**gekennzeichnet durch**
ein als Rolle ausgebildetes Fußstück (12), dessen Montagefläche (16) zur Gierachse (21) einen Anstellwinkel (β) einnimmt, der sich zusammen mit dem Neigungswinkel (α) zu einem rechten Winkel ergänzt.

10. Bausatz nach einem der Ansprüche 1 bis 9,
**dadurch gekennzeichnet,**
**dass** das Tischbein (5) als Hohlprofil ausgebildet ist.

11. Bausatz nach einem der Ansprüche 1 bis 10,
**dadurch gekennzeichnet,**
**dass** das Tischbein (5) einen eckigen, insbesondere einen quadratischen, Querschnitt aufweist.

12. Bausatz nach einem der Ansprüche 1 bis 11,
**dadurch gekennzeichnet,**
**dass** das Tischbein (5) mittels eines teleskopartigen Auszugs (19) verlängerbar ist.

13. Bausatz nach einem der Ansprüche 1 bis 12,
**gekennzeichnet durch**
mindestens eine in eine Aufnahmehülse (7) des Verbindungselementes (4) einsteckbare Auflagestütze (8) für die Tischplatte (3).

## Claims

1. Construction kit for producing tables (18), in particular office tables, having at least one table leg (5), and having a connecting element (4) for fastening the table leg (5) on a table top (3), and having a foot component (11, 12, 13) which can be fastened on the table leg (5),
- the connecting element (4) having a connecting surface (4a to 4c) which is arranged at an angle of inclination (α) in relation to a bearing surface (4d) for the table top (3) and on which the table leg (5) can be mounted, and
- the foot component (11, 12, 13) having a mounting surface (14, 16) on which the table leg (5) can be mounted,
**characterized**
- **in that** the table leg (5), at both ends, has fastening surfaces (6) which are parallel to one another and of which each can optionally be connected both to the connecting element (4) and to the foot component (11, 12, 13), and
- **in that** each fastening surface (6) of the table leg (5), which has two leg portions (5a, 5b), assumes a positioning angle (β) in relation to the axis (9, 10) of the respectively remote and/or adjacent leg portion (5a, 5b), the positioning angle and the angle of inclination (α) together forming a right angle.

2. Construction kit according to Claim 1, **characterized in that** the table leg (5) has two leg portions (5a, 5b) running at an angle of inflection (γ) in relation to one another.

3. Construction kit according to Claim 2, **characterized in that** the leg portions (5a, 5b) running at the angle of inflection (γ) are of different lengths.

4. Construction kit according to one of Claims 1 to 3, **characterized in that** the angle of inclination (α) is between 10° and 15°, preferably (12 ± 1)°.

5. Construction kit according to one of Claims 1 to 4, **characterized in that** the mounting surface (14, 16) of the foot component (11, 12, 13) is positioned obliquely by the angle of inclination (α).

6. Construction kit according to one of Claims 1 to 5, **characterized in that** the connecting element (4) has two connecting surfaces (4a to 4c) which run in opposite directions to one another at the angle of inclination (α) and can each have a table leg (5) fastened on them.

7. Construction kit according to one of Claims 1 to 6, **characterized in that** the table leg (5) can be mounted in at least two positions on the connecting surface (4a to 4c) of the connecting element (4).

8. Construction kit according to one of Claims 1 to 7, **characterized by** the provision of two foot components (13) which can be combined to form a horizontal extension foot (15).

9. Construction kit according to one of Claims 1 to 7, **characterized by** a foot component (12) which is in the form of a roller and of which the mounting surface (16) assumes a positioning angle (β) in relation to the yaw axis (21), the positioning angle and the angle of inclination (α) together forming a right angle.

10. Construction kit according to one of Claims 1 to 9, **characterized in that** the table leg (5) is in the form of a hollow profile.

11. Construction kit according to one of Claims 1 to 10, **characterized in that** the table leg (5) has an angular, in particular a square, cross section.

12. Construction kit according to one of Claims 1 to 11, **characterized in that** the table leg (5) can be extended by means of a telescopic pull-out section (19).

13. Construction kit according to one of Claims 1 to 12, **characterized by** at least one bearing support (8) which can be plugged into an accommodating sleeve (7) of the connecting element (4) and is intended for the table top (3).

## Revendications

1. Kit de construction pour la réalisation de tables (18), notamment de tables de bureau, comprenant au moins un pied de table (5) et un élément de liaison (4) pour la fixation du pied de table (5) à un plateau de table (3), ainsi qu'une pièce de semelle d'appui (11, 12, 13) pouvant être fixée au pied de table (5),
- kit de construction dans lequel l'élément de liaison (4) présente, pour le montage du pied de table (5), une surface de liaison (4a à 4c) agencée sous un angle d'inclinaison (α) par rapport à une surface d'appui (4d) pour le plateau de table (3), et
- dans lequel la pièce de semelle d'appui (11, 12, 13) présente une surface de montage (14, 16) pour le montage sur le pied de table (5),
**caractérisé**
- **en ce que** le pied de table (5) présente à ses deux extrémités des surfaces de fixation (6) parallèles l'une à l'autre, dont chacune peut être raccordée, au choix, aussi bien à l'élément de liaison (4) qu'à la pièce de semelle d'appui (11, 12, 13), et
- **en ce que** chaque surface de fixation (6) du pied de table (5), qui présente deux tronçons de pied (5a, 5b), forme par rapport à l'axe (9, 10) du tronçon de pied (5a, 5b) respectivement éloigné et/ou adjacent, un angle d'incidence (β) qui se complète, en commun avec l'angle d'inclinaison (α), en un angle droit.

2. Kit de construction selon la revendication 1, **caractérisé en ce que** le pied de table (5) présente deux tronçons de pied (5a, 5b) s'étendant l'un par rapport à l'autre en formant entre eux un angle de coude (γ).

3. Kit de construction selon la revendication 2, **caractérisé en ce que** les tronçons de pieds (5a, 5b) s'étendant sous un angle de coude (γ), sont de longueur différente.

4. Kit de construction selon l'une des revendications 1 à 3, **caractérisé en ce que** l'angle d'inclinaison (α) a une valeur comprise entre 10° et 15°, de préférence de (12 ± 1)°.

5. Kit de construction selon l'une des revendications 1 à 4, **caractérisé en ce que** la surface de montage (14, 16) de la pièce de semelle d'appui (11, 12, 13) est d'une incidence oblique de la valeur de l'angle d' inclinaison (α).

6. Kit de construction selon l'une des revendications 1 à 5, **caractérisé en ce que** l'élément de liaison (4) comporte deux surfaces de liaison (4a à 4c) s'étendant selon des directions opposées sous l'angle d'inclinaison (α), chacune pour la fixation d'un pied de table (5).

7. Kit de construction selon l'une des revendications 1 à 6, **caractérisé en ce que** le pied de table (5) peut être monté dans au moins deux positions, sur la surface de liaison (4a à 4c) de l'élément de liaison (4).

8. Kit de construction selon l'une des revendications 1 à 7, **caractérisé en ce que** sont prévues deux pièces de semelle d'appui (13) pouvant être combinées en un bras de semelle d'appui (15) horizontal.

9. Kit de construction selon l'une des revendications 1 à 7, **caractérisé par** une pièce de semelle d'appui (12) réalisée sous forme de roulette, dont la surface de montage (16) forme par rapport à l'axe de giration ou pivotement (21), un angle d'incidence (β) qui se complète, en commun avec l'angle d'inclinaison (α), en un angle droit.

10. Kit de construction selon l'une des revendications 1 à 9, **caractérisé en ce que** le pied de table (5) est réalisé sous forme de profilé creux.

11. Kit de construction selon l'une des revendications 1 à 10, **caractérisé en ce que** le pied de table (5) présente une section transversale polygonale, notamment de forme carrée.

12. Kit de construction selon l'une des revendications 1 à 11, **caractérisé en ce que** le pied de table (5) peut être rallongé au moyen d'une extension télescopique (19).

13. Kit de construction selon l'une des revendications 1 à 12, **caractérisé par** au moins un support d'appui (8) destiné au plateau de table (3), et pouvant être emmanché dans une douille de réception (7) de l'élément de liaison (4).
